# EUROPÄISCHE PATENTSCHRIFT

(11) **EP 1 217 163 B1**
(45) Veröffentlichungstag und Bekanntmachung des Hinweises auf die Patenterteilung: **07.11.2007**
(21) Anmeldenummer: 01103951.8
(22) Anmeldetag: 19.02.2001
(51) Int. Cl.: E06B 9/02

(54) **Einrichtung zum Befestigen eines Kinderschutzgitters**
Device for securing a safety grid for children
Dispositif de fixation d'une barrière de sécurité pour enfants

(30) Priorität: 21.12.2000 DE 20021729 U
(43) Veröffentlichungstag der Anmeldung: 26.06.2002
(73) Patentinhaber: Heinrich Geuther Kindermöbel und -geräte GmbH & Co. KG, 96268 Mitwitz (DE)
(72) Erfinder: Seiler, Guido, 59387 Ascheberg (DE)
(74) Vertreter: Reinhard - Skuhra - Weise & Partner

(56) Entgegenhaltungen:
- FR-A- 2 004 369
- GB-A- 2 258 691
- US-A- 4 831 777
- US-A- 5 860 250

## Beschreibung

Die Erfindung betrifft eine Einrichtung zum Befestigen eines Kinderschutzgitters an Wohnungstüren oder dergleichen Durchgangsöffnungen mit einem Klemmbeschlag (5), der aus zwei zueinander verstellbaren Winkel-Abschnitten (8, 9) besteht, welche eine Türzarge oder eine Wand (3, 1) übergreifen.

Aus der US-A-5,860,250 ist eine Klemmbefestigung für ein Schutzgitter bekannt, welche zwei Winkel aufweist, die eine Türbefestigung oder dergleichen umgreifen. In den Schenkeln der Winkel sind Schraubmittel vorgesehen. Die beiden Winkel werden miteinander durch Schraubmittel verbunden.

In der US-A-4,831,777 ist eine Türbefestigung angegeben mit zwei Winkelabschnitten, die mit seitlichen Schraubmitteln versehen sind, welche das Festklemmen der Winkelabschnitte ermöglichen. Vor dem Festklemmen mit den seitlichen Schraubmitteln sind die Winkelabschnitte zu fixieren.

Die GB-A-2 258 691 beschreibt eine Befestigungseinrichtung für Schutzgitter mit einem Streifen mit einstellbarer Länge zum Eingreifen in Zähne (Figuren 14, 15) derart, dass der Streifen durch Klauen zusammen gezogen wird.

Die FR-A-2.004.369 beschreibt eine Befestigungseinrichtung mit einer Spannschraube, bei der ein Schraubenkopf in einem Profilteil gehalten wird, während der andere Profilteil mit dem ersten Profilteil gesichert ist, wobei beide Profilteile gegenüber einer Zarge oder dergleichen fixierbar sind. Hierbei ist es notwendig, dass die beiden Profilteile hinsichtlich der Zargenbreite aufeinander abgestimmt werden und durch gegenläufige Zähne auf einen festen Abstand eingestellt werden, wonach die Spannschraube beide Profilteile in der auf diese Weise eingestellten Position hält. Bei einer anderen Ausführungsform (Figur 3) ist ein mit Zähnen ausgerüsteter Stift vorgesehen, der zum Zusammenhalten der Profile in eine Gegenverzahnung verlagert wird.

Der Erfindung liegt die Aufgabe zugrunde, eine Einrichtung zum Befestigen eines Kinderschutzgitters oder dergleichen zu schaffen,die zum Einen eine zuverlässige Befestigung ermöglicht und zum Anderen Beschädigungen am Türrahmen oder dergleichen vermeidet.

Diese Aufgabe wird erfindungsgemäß dadurch gelöst, dass einer er Winkelabschnitte von dessen Basis etwa senkrecht abstehende Ansätze aufweist, während der andere Winkelabschnitt einen von dessen Basis etwa senkrecht abstehenden Ansatz aufweist, wobei die Ansätze parallel zueinander in der Öffnungsebene angeordnet sind, und dass die Ansätze zueinander fluchtende Bohrungen aufweisen, zur Aufnahme einer Schraube, die als Spanneinrichtung für den Klemmbeschlag vorgesehen ist und im wesentlichen parallel zur Basis der beiden Winkel eingesetzt wird.

Weitere Ausgestaltungen der Erfindung ergeben sich aus den Unteransprüchen.

Erfindungsgemäß wird eine Einrichtung zur Befestigen eines Kinderschutzgitters oder dergleichen geschaffen, bei der ein Klemmbeschlag vorgesehen ist, der beiderseits jeweils einen Winkel-Abschnitt aufweist, der sich seitlich am Türrahmen bzw. am Rand der Öffnung abstützt. Eine Klemmung verursacht bei entsprechend vorsichtiger Anbringung des Klemmbeschlages keinerlei Beschädigung an der Umgebung, liefert aber trotzdem eine feste Verbindung. Dies wird dadurch erreicht, dass gemäß der Erfindung eine Schraube vorgesehen ist, die als Spanneinrichtung für den Klemmbeschlag verwendet wird.

Die Erfindung schafft eine besonders einfach anzubringende aber sichere Befestigungsmöglichkeit für Kinderschutzgitter. Bei dieser Einrichtung legen sich die Winkel-Abschnitte der beiden einzelnen Teile am Türrahmen bzw. am Rand der Durchgangsöffnung an und legen damit die Einrichtung dort fest. Beide Teile lassen sich durch eine Führungseinrichtung an den Ansätzen der beiden Teile leicht gegeneinander verschieben.

Im Folgenden wird die Erfindung anhand der Zeichnung näher erläutert. Es zeigen:
Fig. 1 einen Türrahmen mit Dichtungsprofil und angesetzter Einrichtung zum Befestigen eines Kinderschutzgitters,
Fig.2 einen Türrahmen oder Dichtungsprofil, wobei an der Befestigungseinrichtung elastische Puffer angeordnet sind,
Fig. 3 einen Wandabschluss mit einer angebrachten Befestigungs-Einrichtung und
Fig. 4 eine an einem Blendrahmen eines Türfutters angebrachte Befestigungseinrichtung.

In Fig. 1 ist in die Öffnung einer Wand 1 ein Türrahmen 2 eingesetzt, der ist einem vorstehenden Anschlag 3 für ein nicht dargestelltes Türblatt versehen ist. Die für das Anschlagen des Türblattes vorgesehene Seite des Anschlages 3 ist mit einem Dichtungsprofil 4 versehen.

An den Anschlag 3 ist einseitig eine Einrichtung 5 angelegt, die aus zwei Teilen 6 und 7 besteht, an deren voneinander abgewandten Enden jeweils ein Winkel-Abschnitt 8 bzw. 9 angeordnet ist. Der Winkel-Abschnitt 8 des einen Teils 6 ist in der Darstellung bereits an den Anschlag 3 angelegt, während der andere Winkel-Abschnitt 9 noch einen Abstand vom Dichtungsprofil 4 aufweist. Auf der vom Winkel-Abschnitt 8 abgewandten Seite trägt das Teil 6 zwei Ansätze 10 und 11, während das Teil 7 nur einen derartigen Ansatz 12 aufweist. Die beiden Ansätze 11 und 12 sind mit Durchgangsbohrungen versehen, während der Ansatz 10 eine Gewindebohrung aufweist. In diese Gewindebohrung des Ansatzes 10 ist eine Schraube 13 eingedreht, die durch die Durchgangsbohrungen der Ansätze 11 und 12 frei drehbar hindurchragt und mit ihrem Kopf 14 an der Außenseite des Ansatzes 12 anliegt.

Durch Eindrehen der Schrauben 13/14 werden die Ansätze 10/11 und 12 zusammengefahrne und damit der Winkel-Abschnitt 9 gegen das Dichtungsprofil 4 sowie den Anschlag 3 gepresst, wodurch die Einrichtung am Anschlag festgelegt wird.

Ein an der Einrichtung 5 befestigtes, nicht näher dargestelltes Kinderschutzgitter 15 kann damit - ohne Beschädigung am Türrahmen zu verursachen - sicher befestigt werden.

In Fig. 2 ist eine ähnliche Einrichtung 5 dargestellt, die am Anschlag 3 eines Türrahmens befestigt ist.

Der eine Winkel-Abschnitt 9 liegt dabei ebenfalls unmittelbar am Anschlag 3 an und trägt seinerseits Anschlagpuffer 24, gegen die sich ein nicht dargestelltes Türblatt anlegen kann.

Die Befestigungseinrichtung 5 kann auch unmittelbar an einer Wand 1 befestigt sein, wie dies in Fig. 3 dargestellt ist. Durchgangsöffnungen in einer Wand werden damit zuverlässig für Kinder geschützt.

Ist der Türrahmen 40 wie in Fig. 4 dargestellt mit einem seitlichen Blendrahmen 41 versehen, so kann der Klemmbeschlag 5 auch unmittelbar an diesem Blendrahmen 41 befestigt werden.

## Patentansprüche

1. Einrichtung zum Befestigen eines Kinderschutzgitters oder dergleichen an Wohnungstüren oder dergleichen Durchgangsöffnungen, mit einem Klemmbeschlag (5), der aus zwei zueinander verstellbaren Winkel-Abschnitten (8, 9) besteht, welche eine Türzarge oder eine Wand (3, 1) übergreifen,
**dadurch gekennzeichnet, dass**
einer der Winkelabschnitte (8) von dessen Basis etwa senkrecht abstehende Ansätze (10, 11) aufweist, während der andere Winkelabschnitt (9) einen von dessen Basis etwa senkrecht abstehenden Ansatz (12) aufweist,
wobei die Ansätze (10, 11, 12) parallel zueinander in der Öffnungsebene angeordnet sind, und dass die Ansätze (10, 11, 12) zueinander fluchtende Bohrungen aufweisen zur Aufnahme einer Schraube (13), die als Spanneinrichtung für den Klemmbeschlag (5) vorgesehen ist und im wesentlichen parallel zur Basis der beiden Winkel (8, 9) eingesetzt wird.

2. Einrichtung nach Anspruch 1,
**dadurch gekennzeichnet, dass**
die Winkel-Abschnitte (8, 9) an gegeneinander verschiebbaren Teilen (6, 7) ausgebildet sind.

3. Einrichtung nach Anspruch 1 oder 2,
**dadurch gekennzeichnet, dass**
ein Ansatz (10) mit einem Innengewindereifen in die Schraube (13) versehen ist, während ein weiterer Ansatz (12) mit einer Durchgangsbohrung versehen ist, durch welche die Schraube (13) hindurch ragt, wobei sich der Schraubenkopf (14) der Schraube an dem?? Ansatz (12) mit Durchgangsbohrung abstützt.

4. Einrichtung nach einem der vorangehenden Ansprüche,
**dadurch gekennzeichnet, dass**
wenigstens eines der beiden Teile (6, 7) einen dritten Ansatz (11) aufweist, der mit einer Öffnung zum längsverschiebbaren und freidrehenden Lager der Schraube (13) versehen ist.

## Claims

1. Device for fixing a child safety gate or the like to domestic doorways or similar openings, comprising a clamping fitting (5) which includes two mutually adjustable angle portions (8, 9) that overlap a door frame or a wall (3, 1), **characterised in that** one of the angle portions (8) comprises lugs (10, 11) projecting approximately perpendicularly from the base thereof whereas the other angle portion (9) comprises a lug (12) projecting approximately perpendicularly from the base thereof, the lugs (10, 11, 12) being arranged parallel to one another in the opening plane, and **in that** the lugs (10, 11, 12) comprise mutually aligned holes for receiving a screw (13) which is provided as a fixing device for the clamping fitting (5) and is inserted substantially parallel to the base of the two angle pieces (8, 9).

2. Device according to claim 1, **characterised in that** the angle portions (8, 9) are formed on mutually displaceable parts (6, 7).

3. Device according to either claim 1 or claim 2, **characterised in that** one lug (10) is provided with an internal thread engaging the screw (13) whereas a further lug (12) is provided with a through-hole through which the screw (13) penetrates, the screw head (14) of the screw resting against the lug (12) with the through-hole.

4. Device according to any one of the preceding claims, **characterised in that** at least one of the two parts (6, 7) comprises a third lug (11) which is provided with an opening for supporting the screw (13) in a longitudinally displaceable and freely rotational manner.

## Revendications

1. Dispositif de fixation d'une barrière de sécurité pour enfants ou analogue sur des portes de logements ou sur des ouvertures de passage de ce type, comportant une ferrure de serrage (5) qui est constituée de deux segments d'angle (8, 9) pouvant être déplacés l'un par rapport à l'autre, qui chevauchent un châssis de porte ou un mur (3, 1),
**caractérisé en ce que**
l'un des segments d'angle (8) présente des épaulements (10, 11) se dressant de manière quasiment perpendiculaire depuis sa base, l'autre segment d'angle (9) présentant un épaulement (12) se dressant de manière quasiment perpendiculaire depuis sa base,
les épaulements (10, 11, 12) étant disposés dans le plan d'ouverture de manière parallèle les uns aux autres, et **en ce que** les épaulements (10, 11, 12) présentent des alésages alignés les uns avec les autres pour recevoir une vis (13) qui est prévue en tant que dispositif de tension pour la ferrure de serrage (5) et est placée de manière sensiblement parallèle aux bases des deux angles (8, 9).

2. Dispositif selon la revendication 1,
**caractérisé en ce que**
les segments d'angle (8, 9) sont formés sur des parties (6, 7) pouvant être déplacées l'une par rapport à l'autre.

3. Dispositif selon la revendication 1 ou 2,
**caractérisé en ce que**
un épaulement (10) est doté d'un cercle à filetage intérieur allant vers la vis (13), tandis qu'un autre épaulement (12) est doté d'un alésage traversant, à travers lequel la vis (13) s'étend, la tête de vis (14) de la vis reposant contre l'épaulement (12) avec l'alésage de passage.

4. Dispositif selon l'une quelconque des revendications précédentes,
**caractérisé en ce que**
au moins l'une des deux parties (6, 7) présente un troisième épaulement (11) qui est doté d'une ouverture maintenant la vis (13) de telle sorte qu'elle puisse se déplacer longitudinalement et tourner librement.
